# EUROPÄISCHE PATENTSCHRIFT

(11) **EP 1 060 376 B1**
(45) Veröffentlichungstag und Bekanntmachung des Hinweises auf die Patenterteilung: **11.08.2004**
(21) Anmeldenummer: 99919037.4
(22) Anmeldetag: 05.03.1999
(51) Int. Cl.: G01M 13/04, B61K 9/08

(54) **VERFAHREN UND VORRICHTUNG ZUM ÜBERWACHEN DES BEREICHS TECHNISCHER ROLLKÖRPER**
METHOD AND DEVICE FOR MONITORING THE AREA OF TECHNICAL ROLLING BODIES
PROCEDE ET DISPOSITIF POUR SURVEILLER LA ZONE DE CORPS DE ROULEMENT TECHNIQUES

(30) Priorität: 05.03.1998 DE 19809970
(43) Veröffentlichungstag der Anmeldung: 20.12.2000
(73) Patentinhaber: Nord, Klaus Jürgen, 68199 Mannheim (DE)
(72) Erfinder: Nord, Klaus Jürgen, 68199 Mannheim (DE)
(74) Vertreter: Mierswa, Klaus
(86) Internationale Anmeldenummer: PCT/DE1999/000597
(87) Internationale Veröffentlichungsnummer: WO 1999/045356

(56) Entgegenhaltungen:
- EP-A- 0 493 146
- WO-A-87/00562
- DE-A- 1 936 592
- DE-A- 3 407 641
- DE-A- 4 335 776
- US-A- 4 710 977
- US-A- 5 346 163
- US-A- 5 431 054
- US-A- 5 614 670

## Beschreibung

### Technisches Gebiet:

Die Erfindung betrifft ein Verfahren zum Überwachen des Bereichs technischer Rollkörper, wie Rad-Schienensystem oder Lager oder Walzen, insbesondere deren Unterlage, wie Schienen eines Rad-Schienensystems, unter Verwendung von Wandlern, welche an der Unterlage angeordnet sind, in derselben auftretende Kräfte erfassen, elektrische Impulse erzeugen und diese elektrischen Impulse an eine elektrische Kontroll- und Auswertestation signalisieren, mittels derselben Zustandsänderungen des überwachten Bereichs, wie Material- und Trennschäden, detektiert werden, gemäß dem Oberbegriff des Anspruchs 1 sowie eine Vorrichtung hierzu gemäß dem Oberbegriff des Anspruchs 5.

### Stand der Technik:

Ein solches Verfahren zum Erzeugen elektrischer Energie im Bereich bewegter technischer Rollkörper ist aus der DE 43 35 776 bekannt, wobei die die Rollreibung verursachenden anelastischen Deformationen und die hierbei auftretenden Kräfte im Bereich der Lager- bzw. Abwälzpunkte der Rollkörper periodisch auf elektromechanische Wandler übertragen und hierdurch zumindest teilweise in elektrische Energie umgewandelt werden. Es werden die durch Abrollen der Rollkörper in deren Bereich eingeleiteten Impulse mit dort angeordneten Sensoren erfasst, um damit elektrische Energie zu erzeugen und allgemein Zustandsänderungen zu detektieren. Ebenso dient die Vorrichtung zum Überwachen technischer Rollkörper mittels einer Kontroll- und Auswerteeineinrichtung für technische Geräte, wobei aus der elektrischen Energie die Abrolleigenschaften der technischen Rollkörper abgeleitet werden, so dass bei auftretenden Abweichungen dieser elektrischen Energie entsprechende Sicherheitsmaßnahmen getroffen werden können. Bei einer Vorrichtung zum Erzeugen elektrischer Energie an rollenden technischen Körpern, wobei diese mittels einer Kontrolleinrichtung permanent überwachbar sind, sind in den Wirkungsbereichen der periodisch wechselnden Rollreibungskräfte von technischen Rollkörpern und/oder deren Unterlagen elektromechanische Wandler angeordnet. Die Kräfte werden auf Wandler übertragen und hierbei in elektrische Energie umgewandelt, wobei die Abrolleigenschaften technischer Rollkörper aus dieser elektrischen Energie, zusätzlich oder für sich, abzuleiten sind und hierdurch an einer entsprechenden Einrichtung kontrolliert werden können.

Des Weiteren ist durch die DE-A1-39 37 966 ein Verfahren und eine Vorrichtung zur Bestimmung der Kraftschlussverhältnisse zwischen Fahrzeugreifen und Fahrbahn bekannt geworden. Im Reifenprotektor sind mindestens ein Sensor angeordnet, der beim Durchlaufen des Reifenlatsches die Verläufe der lokalen Spannungen bzw. Dehnung bzw. Verformungen in horizontaler Richtung und in Normalrichtung erfasst. Die Messsignale des Sensors werden an eine Auswerteeinrichtung übertragen. Dort wird aus diesen Messsignalen sowohl der derzeit beanspruchte Kraftschlussbeiwert als auch der maximal mögliche Kraftschlussbeiwert zwischen dem Fahrzeugreifen und der Fahrbahn ermittelt. Mit diesem Verfahren werden keine Rollreibungskräfte gemessen.

Durch die DE 35 36 474 C2 ist ein Verfahren zur Bestimmung des Reibmomentes eines Messlagers bekannt geworden, bei dem man einen Lagerring des Messlagers mit konstanter Drehzahl dreht, während man den anderen Lagerring über einen Messkopf mit einer als Kraftaufnehmer wirkender Feder verbindet, wobei der Kraftaufnehmer ein Signal als Maß für das Reibmoment des Messlagers erzeugt und die Bewegung des Messkopf- Kraftaufnehmersystems möglichst wenig dämpft. Zur Kalibrierung der gesamten Messeinrichtung wird das Messlager durch ein Luftlager ersetzt, wobei man bei dieser Luftlageranordnung ein der Federverformung proportionales Signal und ein der Messkopfbeschleunigung proportionales Signal erzeugt und daraus ein weiteres Signal ableitet. Bei der Reibmomentmessung des Messlagers werden anschließend die gewonnenen Signale summiert, wobei das Ergebnis ein Maß für das auftretende Reibmoment ist.

Durch die US-A-5614670 ist eine Vorrichtung zur zerstörungsfreien Messung von sichtbaren und unsichtbaren Schäden des Untergrundes einer Straße bekannt geworden. Diese Vorrichtung besteht aus einem fahrbaren Wagen, an welchem wenigstens zwei pneumatisch arbeitenden Seismik-Quellen zur Abstrahlung einer niederfrequenten und einer hochfrequenten Schallwelle in Richtung zur Straßendecke angeordnet sind. Ebenso befindet sich in Nachbarschaft der Seismik-Quellen eine Mehrzahl von Schallempfängern einschließlich Beschteunigungsmessern auf dem Fahrzeug, wobei die Schallquellen und die Empfänger mittels einer Hubvorrichtung auf die Straße abgesenkt und wieder angehoben werden können. In Operation werden die Schallquellen und die Empfänger auf die Straße abgesenkt, wobei die Seismik-Quellen ihre Schallwellen auf die Straße abstrahlen und die Empfänger die reflektierten Schallwellen auffangen, in elektrische Signale umwandeln, welche an eine Auswerteeinheit weitergeleitet und dort mittels einer Software ausgewertet werden.

### Technische Aufgabe:

Der Erfindung liegt die Aufgabe zu Grunde, ein solches Verfahren und eine Vorrichtung weiterzuentwickeln, dass im Bereich der technischen Rollkörper auftretende Zustandsänderungen jederzeit mit Sensoren detektiert werden können.

### Offenbarung der Erfindung und deren Vorteile:

Die Aufgabe wird bei einem Verfahren der genannten Art erfindungsgemäß dadurch gelöst, dass zumindest einer der an der Unterlage im überwachten Bereich des technischen Rollkörpers angeordneten Wandler aktiv mit elektrischer Energie beaufschlagt wird und dabei als Impulsgeber auswertbare Impulse in die Unterlage einleitet, wobei von den im Bereich der technischen Rollkörper angeordneten Wandlern mittels der Kontroll- und Auswertestation auswertbare Impulse erfasst werden und dadurch der Bereich der technischen Rollkörper jederzeit überwacht wird.

In weiterer Ausgestaltung der Erfindung korrespondieren die Wandler zumindest teilweise mit der Kontroll- und Auswertestation drahtlos, zum Beispiel funktechnisch.

In weiterer Ausgestaltung der Erfindung sind die Wandler solche, die entweder mechanische oder elektromagnetische Wellen in die Unterlage einleiten.

In weiterer Ausgestaltung der Erfindung werden die als Impulssender arbeitenden Wandler von der elektrischen Kontroll- und Auswertestation mit elektrischer Energie versorgt.

In vorteilhafter Weise kann somit der Bereich der technischen Rollkörper, insbesondere die Unterlage, beispielsweise eine Schiene, jederzeit auf Zustandsänderungen überwacht werden.

Bei dem erfindungsgemäßen Verfahren ist es vorgesehen, dass zumindest einer der im Bereich der technischen Rollkörper als Wandler arbeitenden Sensoren mit elektrischer Energie beaufschlagt wird und dabei in dessen Unterlage auswertbare Impulse als Aktorsensor einleitet, so dass jederzeit mit den im Bereich der technischen Rollkörper angeordneten weiteren Sensoren auswertbare elektrische Impulse erfasst werden können, aus deren Auswertung Zustandsänderungen abgelesen werden können und dadurch dieser Bereich jederzeit zu überwachen ist. Die Versorgung des Aktorsensors mit elektrischer Energie kann dabei vermittels einer beliebigen Energiequelle, die beispielsweise von einer Kontroll- und Auswertestation aktiviert wird, erfolgen.

Das Einleiten der Impulse in den Bereich technischer Rollkörper wird dadurch erzielt, dass der mit elektrischer Energie angeregte Aktor des als Impulssender arbeitenden Wandlers auswertbare Impulse, z.B. mechanische Wellen, in dessen Unterlage, zum Beispiel eine Schiene, einleitet und dadurch mit den im Bereich der technischen Rollkörper angeordneten Wandlern jederzeit die Impulse zu erfassen sind. Somit lassen sich mit den Sensoren im Bereich technischer Rollkörper Zustandsänderungen, wie Material- und Trennschäden, jederzeit detektieren und signalisieren.

Als Aktorsensoren werden elektromechanische Wandler eingesetzt, die an deren Unterlage Impulse erfassen und die mit elektrischer Energie beaufschlagt als Aktorsensoren bzw. Generatoren entsprechende Impulse, beispielsweise elastische Wellen, an der Unterlage zu erzeugen, bzw. solche Impulse komplementär von dort zu signalisieren in der Lage sind. Die Abstände und die Leistungen der als Aktoren arbeitenden bzw. als Wandler arbeitenden Sensoren sind von den zu überwindenden Strecken bzw. den notwendigen Intensitäten zur Übertragung der Impulse an/in deren Unterlagen abhängig und können vorab ermittelt werden. Prinzipiell lassen sich baugleiche oder unterschiedliche Wandler sowohl als Impulsempfänger, als auch als Impulssender im Bereich der technischen Rollkörper beabstandet betreiben und dadurch jederzeit mechanische, bzw. elektromagnetische Wellen in die Unterlage der Aktorsensoren einleiten. Sämtliche Wirkleistungen, bzw. Übermittlungen der notwendigen Ein-, Ausgangs- und Prüfsignale von bzw. zu den Aktorsensoren, bzw. den Wandler können in herkömmlicher Art, z.B. vermittels galvanischer Elemente - wie Kabel etc. -, und/ oder, zumindest teilweise, drahtlos durchgeführt werden, dabei kann auf die Montage herkömmlicher Übertragungselemente verzichtet werden. Als Wandlersensoren werden dazu beispielsweise Piezosensoren vorgeschlagen, deren schwingungsbewegte Teile als Aktoren bei der jeweiligen Hubumkehr die Unterlage technischer Rollkörper berühren bzw. einen Impulshammer betreiben.

Des Weiteren wird die Aufgabe gelöst durch eine Vorrichtung zum Überwachen des Bereichs technischer Rollkörper, beispielsweise Lager oder Walzen, insbesondere deren Unterlage, wie Schienen eines Rad-Schienensystems, mit Wandlern, die an der Unterlage angeordnet sind, in derselben auftretende Kräfte erfassen, elektrische Impulse erzeugen und diese elektrischen Impulse an eine elektrische Kontroll- und Auswertestation signalisieren, mittels derselben Zustandsänderungen des überwachten Bereichs, wie Material- und Trennschäden, detektiert werden, wobei zumindest einer der an der Unterlage im überwachten Bereich des technischen Rollkörpers angeordneten Wandler aktiv mit elektrischer Energie beaufschlagbar ist und dabei als Impulsgeber auswertbare Impulse in die Unterlage einleitet, die von den als Impulsempfänger arbeitenden Wandlern an der Unterlage als auswertbare Impulse erfassbar und von dort als elektrische Impulse an die Kontroll- und Auswertestation signalisierbar sind.

Die mit der Erfindung erzielbaren Vorteile bestehen darin, dass mit dem erfindungsgemäßen Verfahren jederzeit zuverlässig und kostengünstig der Bereich technischer Rollkörper auf Material- und Trennschäden überwacht werden können, im Besonderen Fahrzeugschienen für Hochgeschwindigkeitsbahnen. Die mit den als Impulssender arbeitenden Aktorsensoren eingeleiteten Impulse können auf einen bekannten, zum Beispiel durch Messung, vorab ermittelten Sollwert ausgelegt sein. Bei einer Abweichung des ankommenden Ist-Werts der Impulse an den als Impulsempfänger arbeitenden Sensoren von dem bekannten Wert können dadurch Rückschlüsse auf das Ausmaß der im Bereich der Unterlage technischer Rollkörper eingetretenen bzw. dort beginnenden Schäden gezogen werden, und zwar jederzeit bei einer Kontrollmessung vor Auswirkungen von Schäden und unabhangig von der Bewegung des Rollkörpers.

Die Auswertung mechanischer, bzw. elektromagnetischer Impulse von solchen Aktorsensoren (Wandlersysteme) hin zu einer Kontroll- und Auswertestation, welche stationär, bzw. mobil als solche arbeiten kann, erfolgt vermittels dazu geeigneter Vorrichtungen und kann funkgesteuert, vermittels Oszilloskop, bzw. rechnergesteuert erfolgen. Bekannt ist es, dass insbesondere piezoelektrische Sensoren reziprok als Aktor und Sensor arbeiten können, weshalb darauf hier nicht näher eingegangen ist. Unter Aktorsensoren sind sämtliche Wandlersysteme zu verstehen deren schwingungsbewegte Teile als Aktor, z.B. als Impulshammer, arbeiten können bzw. die einen solchen Impulshammer unmittelbar antreiben können und die zusätzlich, oder für sich auswertbare Impulse (Kräfte) an deren Unterlage erfassen, bzw. signalisieren können oder durch Impulsecho zu arbeiten in der Lage sind.

Kurzbeschreibung der Zeichnung, in der zeigen:
- Fig. 1: die gestreckte Unterlage als Bereich eines technischen Rollkörpers in Aufsicht, mit einem an der Unterlage angeordneten Sensor
- Fig. 2: die gestreckte Unterlage als Bereich eines technischen Rollkörper in Aufsicht, mit einem an der Unterlage 1 angeordneten als Modul arbeitenden Aktorsensor und
- Fig. 3: eine weitere gestreckte Unterlage in Seitenansicht, auf der sich ein technischer Rollkörper 7 bewegt.

Wege zur Ausführung der Erfindung:

Figur 1 zeigt eine gestreckte Unterlage 1, wie Schiene 1, als Bereich eines (nicht gezeigten) technischen Rollkörpers in Aufsicht, mit einem an der Unterlage 1 angeordneten als Aktor arbeitenden Sensor 2, wie Impulsgeber-Impulsempfänger 2 bzw. Wandler 2, der von einer Kontroll- und Auswertestation 6 mit elektrischer Energie 5a beaufschlagt wird. Dadurch leitet der Wandler 2 physikalisch auswertbare Impulse 5b in die Unterlage 1 ein, die von einem ebenfalls als Wandler arbeitenden Sensor 3, wie Prüfsignalempfänger 3 oder Impulsgeber-Impulsempfänger 3, an bzw. in dieser Unterlage 1 erfasst und von dort als elektrische Signale 5c an eine Kontroll- und Auswertestation signalisiert werden, beispielsweise galvanisch gekoppelt oder mittels einer Funkstrecke. Die empfangende Kontroll- und Auswertestation kann mit der Kontroll- und Auswertestation 6 identisch sein. Wandler 2 und Wandler 3 können ebenfalls gleich aufgebaut sein.

Figur 2 zeigt eine gestreckte Unterlage 1, wie Schiene 1, als Bereich eines (nicht gezeigten) technischen Rollkörpers in Aufsicht, mit einem an der Unterlage 1 angeordneten als Modul arbeitenden Aktorsensor 4 oder Wandler 4, der von einer Kontroll- und Auswertestation 6 mit elektrischer Energie 5a beaufschlagt als Sender Impulse 5b in die Unterlage 1 einleitet und gleichzeitig als Empfänger sämtliche an der Unterlage 1 abnehmbaren Impulse 5b erfasst und diese als elektrische Signale 5c an eine Kontroll- und Auswertestation übermittelt, wobei die empfangende Kontroll- und Auswertestation wiederum mit der sendenden Kontroll- und Auswertestation 6 identisch sein kann.

Figur 3 zeigt eine gestreckte Unterlage 1, wie Schienenstrecke 1, auf der sich ein technischer Rollkörper 7, wie Fahrzeugrad 7, bewegt in Seitenansicht, an dem Impulssender 8, wie Prüfsignalsensoren 8, vorzugsweise peripher, angeordnet sind. Von einer Kontroll- und Auswertestation 6, die mit dem Rollkörper 7 in Zusammenhang steht und beispielsweise von diesem getragen wird, kann elektrische Energie in Form von Impulsen 5a einen an bzw. in der Unterlage 1 befindlichen Impulsgeber-Impulsempfänger 2 bzw. Wandler 2 aufgegeben werden, der seinerseits Impulse 5b in die Unterlage 1 einleitet, die an einen weiteren an bzw. in der Unterlage 1 befindlichen Wandler 3 geleitet, von diesem aufgenommen und als elektrische Signale 5c an die Kontroll- und Auswertestation 6 übertragen werden. Wandler 2 und Wandler 3 können wiederum gleich aufgebaut sein.

Gleichermaßen ist es möglich, dass Signale von der Kontroll- und Auswertestation 6 den Prüfsignalsensoren 8 innerhalb des Rollkörpers 7 aufgegeben werden; zum Beispiel leitet die Kontroll- und Auswertestation 6 elektrische Energie in die Prüfsignalsensoren 8, die ihrerseits auswertbare Impulse 5a' in den Wandler 2 einleiten, der wiederum Signale 5b aussendet, die sich in der Unterlage 1 ausbreiten und vom Wandler 3 aufgenommen und entweder als Signal 5c direkt an die Kontroll- und Auswertestation 6 oder als Signal 5c' an die Prüfsignalsensoren 8 geleitet werden, die ihrerseits die Signale an die Kontroll- und Auswertestation 6 weiterleiten bzw. übermitteln. Die Impulse können dabei von bzw. zu der Kontroll- und Auswertestation 6 drahtlos übertragen werden, wobei die stationäre Kontroll- und Auswertestation 6, bzw. auch eine mobile Kontroll- und Auswertestation zumindest teilweise eine durch Funktechnik betriebene sein kann.

Prinzipiell werden die Impulse des Wandlers 2, die von diesem nach seiner Erregung in die Unterlage 1 eingeleitet werden, vom Wandler 3 nach dem Durchlaufen der Impulse über eine bestimmte Strecke an bzw. in der Unterlage 1 detektiert und von dort bzw. vom Wandler 3 an eine stationäre bzw. mobile Kontroll- und Auswertestation 6 signalisiert.

Gleichermaßen kann der von der Kontroll- und Auswertestation 6 mit elektrischer Energie 5 beaufschlagte Impulssender 8 Impulse an der Unterlage 1 erzeugen, die von den Wandlern 2, 3 übertragen und ausgewertet werden können und die wiederum auch von den Impulssendern 8 empfangen und zur Kontroll- und Auswertestation 6 weitergeleitet werden können.

Die Erfindung ist insbesondere im Bereich technische Rollkörper, beispielsweise Lager, Walzen etc., im Besonderen an deren Unterlagen und hier im Besonderen an den gestreckten Unterlagen von Rad-Schienensystemen gewerblich anwendbar, wobei das Radfahrzeug selbst die Kontroll- und Auswertestation sein kann. Ebenso ist die Erfindung auch an nicht direkt erdgebundenen Schienensystemen anwendbar, z.B. zum Überwachen von Schienen für Hochbaubahnen, beispielsweise Schwebebahnen entsprechend.

## Patentansprüche

1. Verfahren zum Überwachen des Bereichs technischer Rollkörper (7), wie Rad-Schienensystem oder Lager oder Walzen, insbesondere deren Unterlage (1), wie Schienen eines Rad-Schienensystems, unter Verwendung von Wandlern (2,3,4,8), welche an der Unterlage (1) angeordnet sind, in derselben auftretende Kräfte erfassen, elektrische Impulse erzeugen und diese elektrischen Impulse an eine elektrische Kontroll- und Auswertestation (6) signalisieren, mittels derselben Zustandsänderungen des überwachten Bereichs, wie Material- und Trennschäden, detektiert werden, **dadurch gekennzeichnet,**
**dass** zumindest einer der an der Unterlage (1) im überwachten Bereich des technischen Rollkörpers (7) angeordneten Wandler (2,3,4,8) aktiv mit elektrischer Energie beaufschlagt wird und dabei als Impulsgeber auswertbare Impulse (5b) in die Unterlage (1) einleitet, wobei von den im Bereich der technischen Rollkörper (7) angeordneten Wandlern (2,3,4,8) mittels der Kontroll- und Auswertestation (6) auswertbare Impulse (5a,5b,5c,5c') erfasst werden und dadurch der Bereich der technischen Rollkörper jederzeit überwacht wird.

2. Verfahren nach Anspruch 1, **dadurch gekennzeichnet,**
**dass** der Wandler (2,3,4,8) mit der Kontroll- und Auswertestation (6) drahtlos korrespondiert, zum Beispiel funktechnisch.

3. Verfahren nach Anspruch 1 oder 2, **dadurch gekennzeichnet,**
**dass** die Wandler (2,3,4,8) solche sind, die entweder mechanische oder elektromagnetische Wellen in die Unterlage (1) einleiten.

4. Verfahren nach Anspruch 1 oder 2 oder 3, **dadurch gekennzeichnet,**
**dass** die als Impulsgeber arbeitenden Wandler (2,3,4,8) von der elektrischen Kontroll- und Auswertestation (6) mit elektrischer Energie versorgt werden.

5. Vorrichtung zum Überwachen des Bereichs technischer Rollkörper, beispielsweise Lager oder Walzen, insbesondere deren Unterlage (1), wie Schienen eines Rad-Schienensystems, mit Wandlern (2,3,4), die an der Unterlage (1) angeordnet sind, in derselben auftretende Kräfte erfassen, elektrische Impulse erzeugen und diese elektrischen Impulse an eine elektrische Kontroll- und Auswertestation (6) signalisieren, mittels derselben Zustandsänderungen des überwachten Bereichs, wie Material- und Trennschäden, detektiert werden, **dadurch gekennzeichnet,**
**daß** zumindest einer der an der Unterlage im überwachten Bereich des technischen Rollkörpers (7) angeordneten Wandler (2,4) aktiv mit elektrischer Energie beaufschlagbar ist und dabei als Impulsgeber (3) auswertbare Impulse (5b) in die Unterlage (1) einleitet, die von den als Impulsempfänger (2) arbeitenden Wandlern (3,4) an der Unterlage (1) als auswertbare Impulse erfassbar und von dort als elektrische Impulse (5c) an die Kontroll- und Auswertestation (6) signalisierbar sind.

6. Vorrichtung nach Anspruch 5, **dadurch gekennzeichnet,**
**daß** zumindest einem der Wandler (2,3,4,8) eine Funkeinrichtung zugeordnet ist, welche drahtlos mit der Kontroll- und Auswertestation (6) korrespondiert.

7. Vorrichtung nach Anspruch 5 oder 6, **dadurch gekennzeichnet,**
**daß** die Wandler (2,3,4,8) solche sind, die entweder mechanische oder elektromagnetische Wellen in die Unterlage (1) einzuleiten imstande sind.

8. Vorrichtung nach Anspruch 4 oder 5 oder 7, **dadurch gekennzeichnet,**
**dass** die elektrische Kontroll- und Auswertestation (6) die als Impulssender arbeitenden Wandler (2,3,4,8) mit elektrischer Energie versorgt.

9. Vorrichtung nach einem der Ansprüche 5 bis 8, **dadurch gekennzeichnet,**
**dass** die Unterlage eine Schiene und der technische Rollkörper ein Fahrzeugrad (7) sind, wobei an der Schiene Wandler (2,3,4) und am Fahrzeugrad (7) Impulssender (8) angeordnet sind, welche Impulse (5a') an die Wandler (2,3,4) übertragen und Signale (5c') von den Wandlern (2,3,4) zur Kontroll- und Auswertestation (6) weiterleiten.

10. Vorrichtung nach einem der Ansprüche 5 bis 9, **dadurch gekennzeichnet,**
**daß** die Kontroll- und Auswertestation (6) vom Fahrzeugrad (7) getragen ist.

## Claims

1. Method for monitoring the region of technical rolling bodies (7), in particular their support (1) such as rails of the wheel rail systems or bearings, by employing of converters (2,3,4,8) which are disposed at the support (1), which converters (2,3,4,8) capturing the forces occurring in the support (1), wherein the converters (2,3,4,8) generate electrical pulses and signalize the electrical pulses to an electrical control and evaluation station (6), wherein changes in state of the monitored region, such as material damages or separating damages, are detected by way of the electrical pulses,
**characterized in that**
at least one of the electrical converters (2,3,4,8) disposed at the support (1) in the monitored region of the technical rolling body (7) is subjected actively with electrical energy and thereby the converter feeds evaluable pulses (5b) into the support (1), which in turn are emitted by at least one of the converters (2,3,4,8) mounted in the area of the technical rolling bodies (7), which pulses are captured by the control and evaluation device (6) as evaluable pulses (5a, 5b, 5c, 5c'), and whereby the region of the technical rolling bodies is monitored at any time relative to changes in state.

2. Method according to claim 1, **characterized in that** the
converter (2,3,4,8) corresponds wirelessly with the control and evaluation station (6), for example by radio transmission technology.

3. Method according to claim 1 or 2, **characterized in that**
the converters (2,3,4,8) are such, which feed either mechanical or electromagnetic waves into the support (1)

4. Method according to claim 1 or 2, **characterized in that**
the converters (2,3,4,8) operating as pulse emitters are supplied with electrical energy by the electrical control and evaluation station (6)

5. Device for monitoring the region of technical rolling bodies, in particular their supports (1) such as rails of a wheel rail system or bearings, with converters (2,3,4), wherein the converters are disposed at the support (1), and wherein the converters (2,3,4) capture forces occurring in the support, wherein the converters (2,3,4) generate electrical pulses and signalize these electrical pulses to an electrical control and evaluation station (6), wherein changes of state of the monitored region, such as material damages and separation damages, are detected with the control and evaluation station (6), **characterized in that** at least one of the converters (2,4) disposed at the support (1) in the monitored region of the technical rolling body (7) actively is subjectable to electrical energy and thereby feeds evaluable pulses (5b) into the support (1) as a pulse emitter, which pulses can be captured by at least one of the converters (3,4) placed on the support (1) as a pulse receiver and are signalizable from there as electrical pulses (5c) to the control and evaluation station (6).

6. Device according to claim 5, **characterized in that**
the radio transmission technology device is coordinated to at least one of the converters (2,3,4,8), wherein the radio transmission technology device corresponds wirelessly with the control and evaluation station (6)

7. Device according to claim 5 or 6, **characterized in that**
the converters (2,3,4,8) are of such kind that they are capable of either introducing mechanical or electromagnetic waves into the support (1).

8. Device according to one of the claims 4, 5 or 7, **characterized in that**
the electrical control and evaluation station (6) supplies the converters (2,3,4,8) operating as pulse emitters with electrical energy.

9. Device according to one of the claims 5 through 8, **characterized in that**
the support is a rail and the technical rolling body is a vehicle wheel (7), wherein converters (2,3,4) are disposed at the rail and pulse emitters (8) at the vehicle wheel (7) wherein the converters (2,3,4,8) generate pulses (5a') which are received by the converters (2,3,4) as pulse receivers and are and are further guided to the control and evaluation station (6).

10. Device according to one of the claims 5 through 9,
**characterized in that** the control and evaluation station (6) is supported by the vehicle wheel (7).

## Revendications

1. Procédé pour surveiller la zone de corps de roulement techniques (7) tels que système rail-roue ou paliers ou cylindres, notamment leur support (1), tels les rails d'un système rail-roue, en utilisant des capteurss (2, 3, 4, 8), lesquels sont disposés contre le support (1), captent les forces se produisant dans celui-ci, génèrent des impulsions électriques et signalisent ces impulsions électriques à un poste électrique de contrôle et d'analyse (6) au moyen duquel sont détectés les changements d'état de la zone surveillée, tels que des dommages de matériaux ou des dommages dus à des sectionnements, **caractérisé en ce que**
tout au moins l'un des capteurs (2, 3, 4, 8) disposés contre le support (1) dans la zone surveillée du corps de roulement technique (7) est alimenté activement en énergie électrique et ce faisant, induit en tant que générateur d'impulsions des impulsions évaluables (5b) dans le support (1), des impulsions évaluables (5a, 5b, 5c, 5d) au moyen du poste de contrôle et d'analyse (6) étant captées par les capteurs (2, 3, 4, 8) disposés dans la zone des corps de roulement techniques (7) et la zone des corps de roulement techniques étant de ce fait surveillée à tout moment.

2. Procédé selon la revendication 1, **caractérisé en ce que**
le capteur (2, 3, 4, 8) correspond sans fil avec le poste de contrôle et d'analyse (6), par exemple par radiotechnique.

3. Procédé selon l'une des revendications 1 ou 2, **caractérisé en ce que**
les capteurs (2, 3, 4, 8) sont de ceux qui induisent des ondes ou bien mécaniques ou bien électromagnétiques dans le support (1).

4. Procédé selon l'une des revendications 1 ou 2 ou 3, **caractérisé en ce que**
les capteurs (2, 3, 4, 8) travaillant comme générateurs d'impulsions sont alimentés en énergie électrique par le poste de contrôle et d'analyse (6).

5. Dispositif pour surveiller la zone de corps de roulement techniques, par exemple paliers ou cylindres, notamment leur support (1) tels les rails d'un système rail-roue, comportant des capteurs (2, 3, 4) qui sont disposés contre un support (1), captent les forces se produisant dans celui-ci, génèrent des impulsions électriques et signalisent ces impulsions électriques à un poste de contrôle et d'analyse (6) au moyen duquel sont détectés des changements d'états de la zone surveillée tels que des dommages de matériaux et des dommages par sectionnement, **caractérisé en ce que**
tout au moins l'un des capteurs (2, 4) disposé contre le support dans la zone surveillée du corps de roulement technique (7) peut être alimenté activement en énergie électrique et ce faisant, induit en tant que générateur d'impulsions (3) des impulsions évaluables (5b) dans le support (1) qui sont captables, comme impulsions analysables, par les capteurs (3, 4) contre le support (1) travaillant comme récepteurs d'impulsions (2) et, à partir de là, sont signalisables en tant qu'impulsions électriques (5c) au poste de contrôle et d'analyse (6).

6. Dispositif selon la revendication 5, **caractérisé en ce que**
tout au moins à l'un des capteurs (2, 3, 4, 8) est assigné un dispositif radio, lequel correspond sans fil avec le poste de contrôle et d'analyse (6).

7. Dispositif selon l'une des revendications 5 ou 6, **caractérisé en ce que** les capteurs (2, 3, 4, 8) sont de ceux qui sont aptes à induire ou bien des ondes mécaniques ou bien des ondes électromagnétiques dans le support (1).

8. Dispositif selon l'une ou l'autre des revendications 4 ou 5 ou 7, **caractérisé en ce que**
le poste électrique de contrôle et d'analyse (6) alimente en énergie électrique les capteurs (2, 3, 4, 8) travaillant comme émetteurs d'impulsions.

9. Dispositif selon l'une des revendications 5 à 8, **caractérisé en ce que**
le support est un rail et le corps de roulement technique une roue de véhicule (7), des capteurs (2, 3, 4, 8) étant disposés contre le rail et des émetteurs d'impuisions (8) sur la roue de véhicule (7), lesquels transmettent des impulsions (5a') aux capteurs (2, 3, 4) et retransmettent les signaux (5c') des capteurs (2, 3, 4) au poste de contrôle et d'analyse (6).

10. Dispositif selon l'une des revendications 5 à 9, **caractérisé en ce que**
le poste de contrôle et d'analyse (6) est porté par la roue de véhicule (7).
